# FASCICULE DE BREVET EUROPEEN

(11) **EP 2 082 109 B1**
(45) Date de publication et mention de la délivrance du brevet: **24.02.2010**
(21) Numéro de dépôt: 07858632.8
(22) Date de dépôt: 19.10.2007
(51) Int. Cl.: E05F 11/38

(54) **DISPOSITIF DE GUIDAGE D'UNE VITRE POUR LEVE-VITRE**
FENSTERFÜHRUNGSVORRICHTUNG FÜR EINEN FENSTERHEBER
WINDOW GUIDE DEVICE FOR A WINDOW LIFTER

(30) Priorité: 25.10.2006 FR 0609369
(43) Date de publication de la demande: 29.07.2009
(73) Titulaire: Renault S.A.S., 92100 Boulogne-Billancourt (FR)
(72) Inventeur: DE JESUS, Rui Paulo, 93110 Rosny Sous Bois (FR)
(74) Mandataire: Religieux, Vincent
(86) Numéro de dépôt international: PCT/FR2007/052210
(87) Numéro de publication internationale: WO 2008/050050

(56) Documents cités:
- EP-A1- 0 304 583
- DE-A1- 2 836 038
- US-B1- 6 170 197

## Description

La présente invention se rapporte à un dispositif de guidage d'une vitre pour lève-vitre d'une paroi d'un véhicule automobile.

De tels dispositifs de guidage sont montés en particulier pour les lève-vitres électriques de portières de véhicule automobile.

Les dispositifs de guidage connus comprennent deux rails de guidage espacés l'un de l'autre et orientés sensiblement verticalement dans la portière du véhicule. Dans ces rails de guidage, sont montés des curseurs mobiles en translation et ces curseurs sont respectivement reliés à la vitre par l'intermédiaire d'un adaptateur.

Un inconvénient de ces dispositifs de guidage réside dans leur mode de montage dans la portière, car il est nécessaire d'adapter l'orientation des rails dans la portière pour chacun des véhicules d'une chaîne de montage, compte tenu des dispersions de positionnement dues aux chaînes de cotes. Aussi, la vitre qui est solidaire des rails de guidage est-elle ajustée en position d'obturation pour s'assurer de l'étanchéité de la fermeture ; les rails de guidage alors maintenus sensiblement dans un même plan et dans la portière, sont ensuite bloqués selon l'orientation correspondant à la position d'obturation de la vitre. Cependant, si cette orientation assure l'étanchéité de la fermeture, il n'est pas absolument certain que ces rails de guidage soient strictement parallèles entre eux dans ce même plan. En outre, le réglage ultérieur de leur parallélisme risque de modifier le premier réglage. Aussi, des systèmes complexes ont été prévus afin d'y pallier.

On pourra notamment se référer au document FR 2 812 680, lequel décrit un tel système. Le curseur comporte deux plaques formant étau équipées de rainures de guidage orientées perpendiculairement audit rails de guidage et parallèlement audit plan, tandis que l'adaptateur, dans lequel la vitre vient en prise, est muni de nervures complémentaires et vient à son tour en prise entre les deux plaques. Ce système comporte des moyens de serrage des deux plaques pour bloquer l'adaptateur en position fixe par rapport au curseur. En outre, des moyens d'indexage de l'adaptateur par rapport au curseur, permettent d'ajuster la position relative des curseurs par rapport aux adaptateurs durant le mouvement des curseurs dans les rails de guidage. Toutefois, la position relative des curseurs et des adaptateurs doit être ajustée en préalable au serrage des deux plaques et cet ajustement nécessite de mobiliser la vitre verticalement.

Aussi, un problème qui se pose et que vise à résoudre la présente invention, est de fournir un dispositif de guidage plus simple, pour non seulement en réduire les coûts intrinsèques, mais au surplus, pour réduire les coûts d'installation.

Dans le but de résoudre ce problème, la présente invention propose un dispositif de guidage d'une vitre pour un lève-vitre d'une paroi de véhicule automobile, ladite vitre étant mobile en translation par rapport à ladite paroi selon une direction déterminée, ledit dispositif de guidage comprenant deux rails de guidage orientés sensiblement dans ladite direction déterminée en définissant un plan moyen, lesdits rails de guidage étant respectivement équipés d'un curseur monté mobile en translation dans le rail de guidage, ledit dispositif de guidage comportant deux adaptateurs reliant respectivement ensemble lesdits curseurs et ladite vitre ; selon l'invention lesdits adaptateurs sont respectivement montés libres en translation dans lesdits curseurs selon une direction de coulissement sensiblement perpendiculaire auxdits rails de guidage et parallèle audit plan moyen, pour autoriser le coulissement desdits curseurs par rapport auxdits adaptateurs lorsque lesdits curseurs sont entraînés dans lesdits rails de guidage pour mobiliser ladite vitre en translation.

Le dispositif de guidage du document EP-A-0304583 comprend les caractéristiques du préambule de la revendication 1.

Une caractéristique de ce dispositif réside dans le mode de liaison des adaptateurs dans leur curseur respectif grâce auquel, les curseurs sont libres en translation par rapport aux adaptateurs selon une direction perpendiculaire auxdits rails de guidage et parallèle au plan moyen. Ainsi, au lieu de rechercher d'abord un parallélisme absolu entre les rails de guidage pour bloquer ensuite les adaptateurs dans leur curseur respectif, selon l'invention on fixe l'orientation des rails de guidage sans se soucier de leur parallélisme et en revanche, on autorise le coulissement alternatif des curseurs par rapport à leur adaptateur durant la montée et de la descente de la vitre, après le montage définitif du dispositif.

L'invention est définie par combinaison des caractéristiques de la revendication 1.

Selon l'invention , ledit curseur présente au moins deux rainures de guidage en translation opposées l'une de l'autre et orientées perpendiculairement au rail de guidage et parallèlement audit plan moyen, tandis que ledit adaptateur présente deux bords libres opposés adaptés à venir en prise respectivement dans lesdites rainures de guidage. Ainsi, les deux rainures de guidage forment respectivement des glissières dans lesquelles les bords libres sont adaptés à venir coulisser. L'adaptateur présente alors un seul degré de liberté en translation par rapport au curseur.

En outre, ledit adaptateur présente deux bordures opposées longeant respectivement lesdits bords libres opposés et lesdits bords libres sont respectivement recourbés sensiblement perpendiculairement auxdites bordures de telle sorte que la bordure et le bord libre correspondant, offrent des surfaces de guidage plus étendues dans lesdites rainures. De surcroît, ledit adaptateur définissant un plan moyen d'adaptateur, l'une desdites bordures est recourbées sensiblement perpendiculairement audit plan moyen d'adaptateur et dans une direction opposée au bord libre de l'autre desdites bordures de telle sorte que le bord libre de ladite une desdites bordures définit un plan sensiblement parallèle et espacé dudit plan moyen d'adaptateur alors que le bord libre de ladite autres desdites bordures est sensiblement perpendiculaire audit plan sensiblement parallèle.

Selon un mode de réalisation particulièrement avantageux de l'invention, lesdites bordures sont respectivement divisées en deux portions de bordure espacées d'une de l'autre en ménageant respectivement deux portions de bord libre qui forment alors une paire d'ailes libres. Ainsi, comme on l'expliquera plus en détail ci-après, l'adaptateur présente alors une partie centrale libre qui s'étend entre les portions de bordure des deux bordures opposées.

Par ailleurs, l'une desdites bordures, et de préférence celle qui n'est pas recourbée, présente un décrochement de telle sorte que lesdites portions de bord libre desdites portions de bordure correspondantes définissent deux plans parallèles espacés l'un de l'autre. Bien évidemment, la rainure de guidage correspondante sera en conséquence divisée en deux portions de rainures décalées l'une par rapport à l'autre comme on l'expliquera ci-après.

Aussi, ledit curseur présente avantageusement des parties recourbées en U pour former lesdites rainures et, présentant préférentiellement un plan de glissement, des premières parties de curseur sont recourbées en U selon un plan sensiblement parallèle audit plan de glissement pour former l'une desdites rainures, tandis que des secondes parties de curseur sont recourbées en U selon un plan sensiblement perpendiculaire audit plan de glissement pour former l'autre desdites rainures. Ainsi, les deux portions de bord libre de ladite bordure recourbée sont-ils adaptés à venir en prise dans lesdites premières parties de curseur, tandis que les deux portions de bord libre de l'autre bordure, non recourbées, viennent en prise dans lesdites secondes parties de curseur. De la sorte, l'adaptateur est totalement prisonnier du curseur et il ne peut s'y déplacer qu'en coulissement selon l'unique direction définie par lesdites rainures.

De façon particulièrement avantageuse, le dispositif de guidage comprend en outre une plaque de pince formant étau solidaire dudit adaptateur et adaptée à en être rapprochée à force pour recevoir et fixer ladite vitre. De plus, le dispositif de guidage comprend en outre une plaque de glissement, par exemple faite d'un matériau plastique à faible coefficient de frottement, située entre ledit adaptateur et ledit curseur et qui permet de faciliter le coulissement de l'adaptateur contre le curseur, et atténuer l'amplitude des ondes sonores dues aux frottements.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 est une vue schématique en perspective d'un dispositif de guidage d'une vitre conforme à l'invention ;
- la Figure 2 est une vue schématique en perspective de détail du dispositif de guidage illustré sur la Figure 1 ;
- la Figure 3 est une vue schématique de détail de l'objet illustré sur la Figure 2 ; et,
- la Figure 4 est une vue schématique en perspective de l'objet illustré sur la Figure 2 et coupé selon le plan de coupe IV-IV.

La Figure 1 montre la partie inférieure d'un rail de guidage 10 équipé d'un moteur électrique 12 qui permet d'entraîner en translation un câble non représenté. Sur le rail 10 est monté à coulissement un curseur 14 mobile en translation selon l'orientation du rail Z, et il est entraîné au moyen du câble précité. Sur le curseur 14 est monté un adaptateur 16 que l'on détaillera ci-après, et qui est monté à coulissement dans le curseur 14 selon une direction X perpendiculaire à celle de l'orientation Z du rail. Par ailleurs, le rail de guidage 10 s'étend sensiblement parallèlement à un autre rail de guidage pareillement équipé mais non représenté et avec lequel il définit un premier plan moyen. Sur la Figure 1, les deux directions perpendiculaires X et Z définissent ce premier plan moyen. S'agissant de l'adaptateur 16 formé d'une platine, il définit un plan moyen d'adaptateur P sensiblement parallèle au premier plan moyen précité et il présente une première portion de bord inférieur libre 18 recourbée sensiblement de 90° par rapport au plan moyen d'adaptateur P. Une seconde portion de bord inférieur libre qui n'apparaît pas sur la Figure 1 sera décrite ci-après. A l'opposé, il présente une première 20 et une seconde 22 portions de bordure supérieure, recourbées sensiblement de 90° par rapport au plan moyen d'adaptateur P à l'opposé de la première portion de bord inférieur libre 18, par rapport au plan P et qui se prolongent respectivement par un premier 24, et un second 26 bords libres supérieurs recourbés à leur tour en sens inverse, de 90° par rapport aux première 20 et seconde 22, portions de bordure supérieure.

On retrouve sur la Figure 3 la platine 16 entièrement découverte et dont une face intérieure 29, en arrière du plan de la Figure 3, vient en regard du curseur 14. On y retrouve en particulier les premier 24 et second 26 bords libres supérieurs recourbés qui s'étendent en arrière du plan P de la platine 16 et sensiblement parallèlement à ce dernier en formant deux ailes libres ; ces bords libres 24, 26 s'étendant respectivement à 90° des première 20 et seconde 22 portions de bordure supérieure, elles-mêmes sensiblement perpendiculaires au plan P. On retrouve également à l'opposé du premier bord libre supérieur recourbé 24, la première portion de bord inférieur libre 18 formant également une aile qui s'étend en avant du plan P et dont la largeur est identique à celle du premier bord libre supérieur 24.

Entre les bords libres supérieurs 24, 26 et les portions de bordure supérieures 20, 22 s'étend en saillie dans son plan P, une partie supérieure 28 de platine 16.

A l'opposé, la première portion de bord inférieur libre 18 s'étend d'une première portion de bordure inférieure 30 qui elle s'étend dans le plan P de la platine 16. Toutefois, à partir d'une seconde portion de bordure inférieure 32 qui forme un décrochement par rapport à la première portion de bordure inférieure 30, s'étend une seconde portion de bord inférieur libre 34 recourbée sensiblement perpendiculairement et en avant du plan P, laquelle n'apparaissait pas sur la Figure 1. Cette seconde portion de bord inférieur libre 34 forme également une aile libre opposée au second bord libre supérieur 26 et parallèle au bord inférieur libre 18.

En outre, entre les deux portions de bord inférieur libre 18, 34 s'étend une partie inférieure 36 de platine 16, opposée à la partie supérieure 28 dans le plan P. Cette partie inférieure 36 présente une lumière 38 et un trou centrale 40 dont on expliquera les fonctions ci-après.

On se référera de nouveau à la Figure 1, pour décrire plus en détail le curseur 14. Ce dernier comporte une plaque 42 sensiblement rectangulaire munie de quatre rebords, un supérieur 44, deux latéraux 46, 50 et un inférieur 48. La plaque 42 présente une surface de glissement 52, ici en arrière de la Figure 1 et recouverte par la platine 16, cette surface de glissement 52 définissant un plan de glissement P' parallèle au plan P de la platine 16.

Le rebord supérieur 44 définit une tranche 54 aux deux extrémités de laquelle, s'étendent en saillie des parties recourbées profilées en U et formant respectivement une première portion supérieure de rainures 56 et une seconde portion supérieure de rainure 58. Ces parties recourbées 56, 58 auxquelles le plan de glissement P' est tangent, sont ouvertes vers la surface de glissement 52. Ainsi que l'illustre la Figure 1, les premier 24 et second 26 bords libres supérieurs recourbés viennent respectivement s'engager dans les première 56 et seconde 58 portions supérieures de rainure.

À l'opposé, apparaît sur la Figure 1, une partie recourbée profilée en U formant une première portion inférieure de rainure 60 et qui s'étend en saillie de la surface de glissement 52 sensiblement perpendiculairement au plan de glissement P'. Là encore, la première portion de bord inférieur libre 18 vient s'engager dans la première portion inférieure de rainure 60.

S'agissant de la seconde portion de bord inférieur libre 34 qui apparaît visiblement sur la Figure 3, elle est engagée dans une seconde portion inférieure de rainure 62 qui tout comme la première, est formée d'une partie recourbée profilée en U s'étendant en saillie de la surface de glissement 52.

Par ailleurs, une plaque de glissement 64 faite dans un matériau plastique présentant un faible coefficient de frottement, par exemple en polyacétal (POM), est interposée entre la platine 16 et le curseur 14 plus particulièrement dans toutes les surfaces de contact. Ainsi, la plaque de glissement 64 recouvre non seulement entièrement la surface de glissement 52, mais aussi l'intérieur des parties recourbées profilées en U 56, 58, 60 et 62 formant les rainures.

Ainsi, telle qu'illustrée sur la Figure 3, la platine 16 est adaptée à être entraînée en translation selon la direction X perpendiculaire au rail 10 et vers la gauche de façon à ce que les bords libres supérieurs 24, 26 et les première et seconde portions de bord inférieur libre 18, 34 viennent respectivement s'engager à coulissement dans les première et seconde portions supérieures de rainure 56, 58 et les première et seconde portions inférieures de rainure 60, 62 recouvertes par la plaque de glissement 64. En outre, la face intérieure 29 de la platine 16 vient en appui contre la plaque de glissement 64 qui elle-même est en appui contre la surface de glissement 52 de la plaque 42.

Montée de la sorte, la platine 16 présente un seul degré de liberté par rapport au curseur en translation selon la direction X. La longueur des bords libres 18, 34, 24, 26 correspond sensiblement à la longueur des rainures 56, 58, 60, 62 et ils sont adaptés à être logés entièrement dans les rainures simultanément. Aussi, la longueur des bords libres et des rainures étant de l'ordre du centimètre, par exemple deux centimètres, en théorie, la platine 16 demeure solidaire du curseur 14 sur une course d'environ 4 cm.

Cependant, ainsi qu'on l'expliquera ci-après les amplitudes de coulissement fonctionnellement nécessaires sont inférieures à 1 cm et sont par exemple de plus ou moins 3,5 mm autour d'une position neutre de la platine 16 et du curseur 14 illustrée sur la Figure 1.

Sur cette Figure 1, apparaît également à l'arrière de la plaque 42, un évidement, duquel fait saillie un manchon 66 de section sensiblement rectangulaire dont deux coins opposés présentent un arrondi, tandis que les deux autres forment un angle droit. Dans les deux coins opposés des deux angles droits, s'étende respectivement à sensiblement 45°, une languette élastique 68 et en prise entre les deux languettes 68, apparaît une tête 70 de vis. On expliquera ci-après les fonctionnalités de ces caractéristiques.

Mais on se reportera avant cela à la Figure 4, sur laquelle le dispositif de guidage conforme à l'invention et représenté sur la Figure 2 apparaît précisément selon une coupe perpendiculaire à la direction X passant par la vis précitée ici référencée 72 et dont on retrouve la tête 70. Ainsi que cela apparaît clairement sur la Figure 4, le manchon 66 et la plaque de glissement 64 ne forment en réalité qu'une seule et même pièce moulée en matière plastique. La vis 72 dont la tête 70 prend appui contre la surface intérieure 29 de la platine 16 à l'intérieur du manchon 66 s'étend à travers le trou central 40 et en saillie de la platine 16. En outre, elle est vissée dans un écrou 74 qui lui, vient emprisonner une plaque de pince 76, ici en vue partielle et que l'on va maintenant décrire aussi en référence à la Figure 2.

Ainsi, on retrouve sur cette Figure 2, en vue avant, le dispositif de guidage conforme à l'invention et montré en vue arrière sur la Figure 1. Outre la platine 16 que l'on retrouve en prise dans le curseur 14, la Figure 2 illustre la plaque de pince 76 qui s'étend de la partie inférieure 36 de la platine 16 vers la partie supérieure 28. Une partie inférieure de la plaque de pince 76 qui s'étend en regard de la partie inférieure 36 de la platine 16 présente une languette d'appui 78. Cette languette d'appui 78 est engagée dans la lumière 38 de la platine 16 et elle présente un retour 80 lequel vient prendre appui contre la surface intérieure 29 de la platine 16. À l'opposé, une partie supérieure de plaque de pince 76 vient s'étendre en regard de la partie supérieure 28 de la platine 16 précisément pour former une pince 82. Entre les deux, la plaque de pince 76 présente un perçage que traverse la vis 72 et que recouvre l'écrou 74 dans laquelle ladite vis est vissée.

On se reportera de nouveau à la Figure 4, sur laquelle apparaît plus clairement la pince 82 formée par la partie supérieure 28 de la platine 16 et par la partie supérieure de la plaque de pince 76. Sur cette Figure 4 apparaît clairement une garniture 84 en U et en caoutchouc qui vient épouser la forme de l'intérieur de la pince 82 jusqu'à la vis 72 et qui permet de préserver une vitre d'un véhicule automobile enserrée dans la pince 82. La vitre est en effet pincée entre la partie supérieure de la plaque de pince 76 et la partie supérieure 28 de la platine 16 en actionnant la vis 72 en rotation par l'intermédiaire de sa tête 70. De la sorte, la plaque de pince 76 pivote autour du retour 80 et la partie supérieure de la plaque de pince 76 se rapproche de la partie supérieure 28 de la platine 16 en enserrant la vitre. Ainsi, la vitre est-elle totalement solidaire de la platine 16, qui elle-même est montée à coulissement sur le curseur 14, selon la direction X perpendiculaire à la direction Z du rail 10.

On retrouve également sur la Figure 1, la pince 82 et partiellement la garniture 84, à l'intérieur desquelles la vitre est susceptible de venir en prise. En outre, compte tenu de la description ci-dessus, on comprend que la tête de vis 70 est solidaire de la platine 16 et par conséquent qu'au repos, les deux languettes élastiques 68 maintiennent cette tête de vis 70 au centre du manchon 66, position de repos qui correspond à la position neutre précitée de la platine 16 par rapport au curseur 14.

De la sorte, lorsque la vitre qui est en prise dans la pince 82 et qui est guidée latéralement, est entraînée verticalement en translation selon la direction Z du rail 10 par l'intermédiaire du curseur 14 qui lui est entraîné le long du rail 10 au moyen du câble, si le rail 10 n'est lui-même pas orienté exactement parallèlement à la course de la vitre, la platine 16 est alors entraînée en mouvement de translation dans la direction X, vers le rail 10 selon la flèche F ou à l'opposé du rail selon la flèche T, au fur et à mesure du déplacement du curseur 14. En conséquence, la tête de vis 70 oscille dans le manchon 66 en venant s'appuyer sur les languettes élastiques 68 qu'elles déforment.

Un tel mouvement apparaît également lorsque les deux rails de guidage de la vitre ne sont pas exactement parallèles entre eux. Ainsi, il n'est pas nécessaire de prévoir un réglage rigoureux du parallélisme des deux rails de guidage des curseurs puisque, grâce au mouvement possible des adaptateurs par rapport au curseur, ce défaut de parallélisme est compensé.

## Revendications

1. Dispositif de guidage d'une vitre pour un lève-vitre d'une paroi de véhicule automobile, ladite vitre étant mobile en translation par rapport à ladite paroi selon une direction déterminée, ledit dispositif de guidage comprenant deux rails de guidage (10) orientés sensiblement dans ladite direction déterminée en définissant un plan moyen (X, Z), lesdits rails de guidage étant respectivement équipés d'un curseur (14) monté mobile en translation dans le rail de guidage (10), ledit dispositif de guidage comportant deux adaptateurs (16) reliant respectivement ensemble lesdits curseurs et ladite vitre lesdits adaptateurs (16) étant respectivement montés libres en translation dans lesdits curseurs (14) selon une direction de coulissement (X) sensiblement perpendiculaire auxdits rails de guidage (10) et parallèle audit plan moyen (X, Z), pour autoriser le coulissement desdits curseurs (14) par rapport auxdits adaptateurs (16) lorsque lesdits curseurs (14) sont entraînés dans lesdits rails de guidage (10) pour mobiliser ladite vitre en translation ;
**caractérisé en ce que** ledit curseur (14) présente au moins deux rainures de guidage (56, 58 ; 60, 62) en translation opposées l'une de l'autre, tandis que ledit adaptateur (16) présente deux bords libres opposés (24, 26 ; 18, 34) adaptés à venir en prise respectivement dans lesdites rainures de guidage ;
et **en ce que** ledit adaptateur (16) présente deux bordures opposées (20, 22 ; 30, 32) longeant respectivement lesdits bords libres opposés (24, 26 ; 18, 34) et **en ce que** lesdits bords libres sont respectivement recourbés sensiblement perpendiculairement auxdites bordures.

2. Dispositif de guidage selon la revendication 1, **caractérisé en ce que** ledit adaptateur (16) définissant un plan moyen d'adaptateur (P), l'une desdites bordures (20, 22) est recourbées sensiblement perpendiculairement audit plan moyen d'adaptateur et dans une direction opposée au bord libre (18, 34) de l'autre desdites bordures.

3. Dispositif de guidage selon la revendication 1 ou 2, **caractérisé en ce que** lesdites bordures (20, 22 ; 30, 32) sont respectivement divisées en deux portions de bordure espacées d'une de l'autre en ménageant respectivement deux portions de bord libre (24, 26 ; 18, 34).

4. Dispositif de guidage selon la revendication 3, **caractérisé en ce que** l'une desdites bordures (30, 32) présente un décrochement de façon que lesdites portions de bord libre (18, 34) desdites portions de bordures correspondantes définissent deux plans parallèles espacés l'un de l'autre.

5. Dispositif de guidage selon l'une quelconque des revendications 1 à 6, **caractérisé en ce que** ledit curseur (14) présente des parties recourbées en U pour former lesdites rainures de guidage (56, 58 ; 60, 62).

6. Dispositif de guidage selon la revendication 5, **caractérisé en ce que** ledit curseur (14) présente un plan de glissement et **en ce que** des premières parties de curseur sont recourbées en U selon un plan sensiblement parallèle audit plan de glissement (P') pour former l'une desdites rainures (56, 58), tandis que des secondes parties de curseur sont recourbées en U selon un plan sensiblement perpendiculaire audit plan de glissement pour former l'autre desdites rainures (60, 62).

7. Dispositif de guidage selon l'une quelconque des revendications 1 à 6, **caractérisé en ce qu'**il comprend une plaque de pince (76) solidaire dudit adaptateur (16) pour recevoir ladite vitre.

8. Dispositif de guidage selon l'une quelconque des revendications 1 à 7, **caractérisé en ce qu'**il comprend une plaque de glissement (64) située entre ledit adaptateur (16) et ledit curseur (14).

## Claims

1. Window guide device for a window lifter for a motor vehicle wall, said window being movable translationally with respect to said wall in a predetermined direction, said guide device comprising two guide rails (10) oriented essentially in said predetermined direction to define a mean plane (X, Z), said guide rails each being equipped with a slider (14) which is mounted so as to move translationally in the guide rail (10), said guide device comprising two adapters (16) connecting together each of said sliders and said window, said adapters (16) being mounted so as to move freely translationally in the respective sliders (14) in a sliding direction (X) essentially perpendicular to said guide rails (10) and parallel to said mean plane (X, Z), in order to enable said sliders (14) to slide with respect to said adapters (16) when said sliders (14) are driven in said guide rails (10) to mobilize said window translationally;
**characterized in that** said slider (14) has at least two translational guide grooves (56, 58; 60, 62) opposite one another, while said adapter (16) has two opposite free edges (24, 26; 18, 34) able to engage in the respective guide grooves;
and **in that** said adapter (16) has two opposite borders (20, 22; 30, 32) extending along the respective opposite free edges (24, 26; 18, 34) and **in that** said free edges are bent essentially at right angles to the respective borders.

2. Guide device according to Claim 1, **characterized in that**, said adapter (16) defining a mean adapter plane (P), one of said borders (20, 22) is bent essentially at right angles to said main adapter plane and in the opposite direction to the free edge (18, 34) of the other of said borders.

3. Guide device according to Claim 1 or 2, **characterized in that** each of said borders (20, 22; 30, 32) are divided into two border portions separated from each other, thus providing two respective free edge portions (24, 26; 18, 34).

4. Guide device according to Claim 3, **characterized in that** one of said borders (30, 32) has a step such that said free edge portions (18, 34) of said corresponding border portions define two parallel planes separated from each other.

5. Guide device according to any one of Claims 1 to 4, **characterized in that** said slider (14) has parts bent into a U to form said guide grooves (56, 58; 60, 62).

6. Guide device according to Claim 5, **characterized in that** said slider (14) has a sliding plane and **in that** first slider parts are bent into a U in a plane essentially parallel to said sliding plane (P') in order to form one of said grooves (56, 58), while second slider parts are bent into a U in a plane essentially perpendicular to said sliding plane to form the other of said grooves (60, 62).

7. Guide device according to any of Claims 1 to 6, **characterized in that** it comprises a clamp plate (76) attached to said adapter (16) to receive said window.

8. Guide device according to any one of Claims 1 to 7, charaterized in that it comprises a slide plate (64) situated between said adapter (16) and said slider (14).

## Patentansprüche

1. Vorrichtung zur Führung eines Fensters für einen Fensterheber einer Kraftfahrzeugwand, wobei das Fenster bezüglich der Wand in einer vorbestimmten Richtung translatorisch beweglich ist, wobei die Führungsvorrichtung zwei Führungsschienen (10) umfasst, die im Wesentlichen in die vorbestimmte Richtung ausgerichtet sind und dabei eine mittlere Ebene (X, Z) definieren, wobei die Führungsschienen jeweils mit einem Schieber (14) ausgestattet sind, der translatorisch beweglich in der Führungsschiene (10) angebracht ist, wobei die Führungsvorrichtung zwei Anpassungsglieder (16) aufweist, die die Schieber und das Fenster jeweils miteinander verbinden, wobei die Anpassungsglieder (16) jeweils translatorisch frei beweglich in einer im Wesentlichen senkrechten zu den Führungsschienen (10) und parallel zu der mittleren Ebene (X, Z) verlaufenden Schieberichtung (X) in den Schiebern (14) angebracht sind, um das Verschieben der Schieber (14) bezüglich der Anpassungsglieder (16) zu gestatten, wenn die Schieber (14) in den Führungsschienen (10) angetrieben werden, um das Fenster translatorisch zu bewegen;
**dadurch gekennzeichnet, dass** der Schieber (14) mindestens zwei einander gegenüberliegende Nuten (56, 58; 60, 62) zur translatorischen Führung aufweist, während das Anpassungsglied (16) zwei einander gegenüberliegende freie Ränder (24, 26; 18, 34) aufweist, die dazu ausgeführt sind, jeweils in die Führungsnuten in Eingriff zu gelangen;
und dass das Anpassungsglied (16) zwei einander gegenüberliegende Einfassungen (20, 22; 30, 32) aufweist, die jeweils entlang den einander gegenüberliegenden freien Rändern (24, 26; 18, 34) verlaufen, und dass die freien Ränder jeweils im Wesentlichen senkrecht zu den Einfassungen gekrümmt sind.

2. Führungsvorrichtung nach Anspruch 1, **dadurch gekennzeichnet, dass** das Anpassungsglied (16) eine mittlere Anpassungsgliedebene (P) definiert und eine der Einfassungen (20, 22) im Wesentlichen senkrecht zu der mittleren Anpassungsgliedebene und in einer dem freien Rand (18, 34) der anderen der Einfassungen entgegengesetzten Richtung gekrümmt ist.

3. Führungsvorrichtung nach Anspruch 1 oder 2, **dadurch gekennzeichnet, dass** die Einfassungen (20, 22; 30, 32) jeweils in zwei voneinander beabstandete Einfassungsteile unterteilt werden, indem jeweils zwei Teile des freien Rands (24, 26; 18, 34) vorgesehen werden.

4. Führungsvorrichtung nach Anspruch 3, **dadurch gekennzeichnet, dass** eine der Einfassungen (30, 32) einen Absatz aufweist, so dass die Teile des freien Rands (18, 34) der entsprechenden Einfassungsteile zwei voneinander beabstandete parallele Ebenen definieren.

5. Führungsvorrichtung nach einem der Ansprüche 1 bis 4, **dadurch gekennzeichnet, dass** der Schieber (14) U-förmig gekrümmte Teile aufweist, um die Führungsnuten (56, 58; 60, 62) zu bilden.

6. Führungsvorrichtung nach Anspruch 5, **dadurch gekennzeichnet, dass** der Schieber (14) eine Gleitebene aufweist und dass die ersten Teile des Schiebers (14) entlang einer im Wesentlichen parallel zu der Gleitebene (P') verlaufenden Ebene U-förmig gekrümmt sind, um eine der Nuten (56, 58) zu bilden, während die zweiten Teile des Schiebers entlang einer im Wesentlichen senkrecht zur Gleitebene verlaufenden Ebene U-förmig gekrümmt sind, um die andere der Nuten (60, 62) zu bilden.

7. Führungsvorrichtung nach einem der Ansprüche 1 bis 6, **dadurch gekennzeichnet, dass** sie eine fest mit dem Anpassungsglied (16) verbundene Klemmplatte (76) zur Aufnahme des Fensters umfasst.

8. Führungsvorrichtung nach einem der Ansprüche 1 bis 7, **dadurch gekennzeichnet, dass** sie eine zwischen dem Anpassungsglied (16) und dem Schieber (14) angeordnete Gleitplatte (64) umfasst.
